# EUROPÄISCHE PATENTSCHRIFT

(11) **EP 3 015 230 B1**
(45) Veröffentlichungstag und Bekanntmachung des Hinweises auf die Patenterteilung: **11.12.2019**
(21) Anmeldenummer: 15192020.4
(22) Anmeldetag: 29.10.2015
(51) Int. Cl.: B27B 17/00

(54) **SÄGEHILFSVORRICHTUNG MIT EINER KETTENSÄGE**
SAW ASSISTANCE DEVICE WITH A CHAIN SAW
DISPOSITIF D'ASSISTANCE DE COUPE AVEC UNE SCIE A CHAÎNE

(30) Priorität: 30.10.2014 DE 202014105200 U
(43) Veröffentlichungstag der Anmeldung: 04.05.2016
(73) Patentinhaber: Firma Walter Müller jun., 83549 Eiselfing (DE)
(72) Erfinder: Müller, Walter, 83549 Eiselfing (DE)
(74) Vertreter: Hofstetter, Schurack & Partner

(56) Entgegenhaltungen:
- DE-A1- 10 229 671
- DE-U1- 9 403 536
- DE-U1- 20 111 074
- US-A- 4 272 889
- US-A- 4 611 521

## Beschreibung

Die Erfindung betrifft eine Sägehilfsvorrichtung nach dem Oberbegriff des Anspruchs 1 mit einer Kettensäge, insbesondere einer mit einem Verbrennungsmotor betriebenen Kettensäge. Kettensägen werden zur Holzbearbeitung in vielfacher Anwendung eingesetzt. So kommen Kettensägen nicht nur beim Fällen oder Beschnitt von Bäumen beziehungsweise Baumstämmen zum Einsatz, sondern auch bei Abrichtarbeiten im Zimmerei- und Schreinereigewerbe. Bei derartigen Abrichtarbeiten, beispielsweise von Sparren, Kanthölzern und Brettern, ist eine hinreichende Maßhaltigkeit und Winkelgenauigkeit bei entsprechenden Schnitten mit der Kettensäge unerlässlich. Gleichzeitig soll dies jedoch mit relativ einfachen Mitteln ermöglicht werden, um die örtliche Unabhängigkeit, welche gerade benzingetriebene Kettensägen mit Verbrennungsmotor ermöglichen, aufrecht zu erhalten.

Sowohl aus der DE 102 29 671 A1 als auch aus der DE 201 11 074 U1 ist jeweils eine zur Schwenklagerung einer Kettensäge vorgesehene Haltevorrichtung bekannt. Diese Haltevorrichtung umfasst ein Auflageteil, welches zur Auflage auf ein mit der Kettensäge zu bearbeitendes Werkstück vorgesehen ist.

Des Weiteren ist aus der US 4 611 521 A eine Sägehilfsvorrichtung bekannt, an welcher eine Kettensäge um einen Stab relativ zu einem Grundgestell drehbar befestigbar ist.

US 4 272 889 A offenbart eine Sägehilfsvorrichtung nach dem Oberbegriff des Anspruchs 1.

Aufgabe der vorliegenden Erfindung ist es daher, eine Sägehilfsvorrichtung zu schaffen, mittels welcher sich auf einfache und kostengünstige Weise maß- und winkelgenaue Schnitte beim Einsatz einer Kettensäge realisieren lassen.

Diese Aufgabe wird erfindungsgemäß durch eine Sägehilfsvorrichtung des Anspruchs 1 gelöst. Vorteilhafte Ausgestaltungen mit zweckmäßigen Weiterbildungen der Erfindung sind in den übrigen Ansprüchen angegeben.

Um mittels einer Kettensäge einen Beschnitt von Holz, insbesondere von Sparren, Kanthölzern oder Brettern, mit hoher Maßhaltigkeit und Winkelgenauigkeit zu erreichen, ist erfindungsgemäß eine Sägehilfsvorrichtung vorgesehen, welche ein entlang einer Holzoberfläche führbares Grundelement umfasst, an welchem eine Halterungsvorrichtung vorgesehen ist, mittels welcher die Kettensäge lösbar an der Sägehilfsvorrichtung festgelegt ist. Erfindungsgemäß wird demzufolge eine Vorrichtung vorgeschlagen, an welcher mittels der Halterungsvorrichtung auf einfache Weise eine handelsübliche Kettensäge, und zwar insbesondere eine benzingetriebene Motorsäge mit Verbrennungskraftmaschine, mit wenigen Handgriffen schnell-lösbar festgelegt ist.

Dabei kann die Sägehilfsvorrichtung beispielsweise durch geeignete Befestigungselemente wie Schraubelemente äußerst schnell mit der Kettensäge verbunden beziehungsweise von dieser gelöst werden, so dass sich die Kettensäge schnell und kostengünstig mit der Sägehilfsvorrichtung ausstatten lässt. Insbesondere eine benzingetriebene Motorsäge, welche im Freien universell und ohne Stromversorgung eingesetzt werden kann, kann auf einfache Weise um eine entsprechende Hilfsvorrichtung ergänzt werden, welche den Beschnitt von Holz mit hoher Genauigkeit ermöglicht.

In weiterer Ausgestaltung der Erfindung hat es sich dabei als vorteilhaft gezeigt, wenn die Halterungsvorrichtung Befestigungselemente, insbesondere Schraubmuttern, aufweist, an welchen Befestigungselemente, insbesondere Schraubbolzen, zur Halterung einer Abdeckung der Kette der Kettensäge festlegbar sind. Üblicherweise weist jede Kettensäge eine entsprechende Abdeckung in Form eines Deckels oder dergleichen auf, welcher beim Wechseln der Kette beziehungsweise des Schwertes abgenommen werden kann beziehungsweise muss. Die ohnehin zur Halterung dieser Abdeckung erforderlichen Befestigungselemente, welche üblicherweise als entsprechende Schraubbolzen beziehungsweise Schrauben ausgebildet sind, können dabei in einfacher Weise zur Befestigung der Kettensäge an der Halterungsvorrichtung der Sägehilfsvorrichtung genutzt werden, indem dort komplementäre Befestigungselemente, etwa Schraubmuttern, vorgehalten sind. Durch einfaches Verschrauben der Schraubmuttern mit den kettensägenseitigen Schraubbolzen kann somit die feste Fixierung der Kettensäge an der Sägehilfsvorrichtung erreicht werden. Als im Rahmen der Erfindung mit umfasst ist es zu betrachten, dass die Sägehilfsvorrichtung gegebenenfalls auch anderweitig mit der Kettensäge verbunden sein könnte. Beispielsweise wäre es auch denkbar, das Schwert mit Durchgangslöchern zu versehen, um über diese die Kettensäge mit der Halterungsvorrichtung der Sägehilfe zu verbinden.

In weiterer Ausgestaltung der Erfindung kann dabei ein Adapter vorgesehen sein, welcher die sägehilfsvorrichtungsseitigen Befestigungselemente trägt, und welcher wechselbar an einer Aufnahme der Halterungsvorrichtung angeordnet ist. Je nach Kettensägentyp kann somit auf einfache Weise ein anderer Adapter verwendet werden, beispielsweise, wenn die Befestigungselemente, insbesondere die Schraubbolzen, auf Seiten der Abdeckung der Kettensäge typbedingt variieren. Wesentlich für die Erfindung ist, dass die Kettensäge mittels der Halterungsvorrichtung mit einer Oberflanke des Schwertes als Vorderflanke festgelegt ist. Dies bedeutet, dass die Vorderkante bewirkende Kette in Richtung von der Kettensäge weg beziehungsweise von oben nach unten läuft, so dass Sägespäne entsprechend von der Holzoberfläche weg in Richtung der gegenüber liegenden Holzrückseite transportiert werden. In diesem Zusammenhang ist eine benzingetriebene Motorsäge besonders vorteilhaft, da diese für derartige Beschnitte eine hinreichende Kraft beziehungsweise ein hinreichendes Drehmoment aufweist.

In weiterer Ausgestaltung der Erfindung ist die Halterungsvorrichtung zur Befestigung der Kettensäge an der Sägehilfsvorrichtung um eine Achse schwenkbar am Grundelement gelagert und in der eingestellten Winkelstellung am Grundelement fixierbar. Hierdurch ergibt sich - in Kombination mit der ebenen Auflage auf der Holzoberfläche - eine hohe Winkelgenauigkeit beim Beschnitt mit der Kettensäge.

Außerdem ist es wesentlich für die Erfindung, dass die Sägehilfsvorrichtung an dem Grundelement wenigstens eine Rückhalteeinrichtung umfasst. Mittels dieser Rückhalteeinrichtung kann vermieden werden, dass das Grundelement beziehungsweise die gesamte Vorrichtung in unerwünschter Weise übermäßig von der Holzoberfläche des zu beschneidenden Holzes abgehoben wird. Erfindungsgemäß ist die Kettensäge so an der Sägehilfsvorrichtung angeordnet, dass mit der Vorderflanke - welche im Normalbetrieb ohne Sägehilfsvorrichtung die Oberflanke der Kettensäge ist - des Schwertes gesägt wird. Zwar werden bei einer an der Vorderflanke des Schwertes entsprechend in Richtung der Holzoberfläche bewegten Kette in vorteilhafter Weise entsprechende Sägespäne von der Holzoberfläche weg zur Holzrückseite bzw. nach unten bewegt, andererseits steigt jedoch die Gefahr eines Abhebens des Grundelements beziehungsweise der gesamten Sägehilfsvorrichtung von der Holzoberfläche.

Durch die Rückhalteeinrichtung ist jedoch auf zuverlässige Weise zu vermeiden, dass es hierdurch zu einem übermäßigen Abheben beziehungsweise zu Unfällen kommen kann.

In weiterer Ausgestaltung der Erfindung ist an dem Grundelement wenigstens ein Führungselement einer Führungseinrichtung vorgesehen, welches entlang eines korrespondierenden Führungselements der Führungseinrichtung, beispielsweise entlang einer Metallleiste oder dergleichen, verschiebbar ist. Hierdurch kann mittels der korrespondierenden Führungselemente ein besonders zuverlässiger und gerader Sägeschnitt erreicht werden. In diesem Zusammenhang hat es sich in weiterer Ausgestaltung der Erfindung als vorteilhaft gezeigt, wenn diese Führungseinrichtung bestehend aus einem grundelementseitigen Führungselement und einem weiteren Führungselement, welches am zu beschneidenden Holz fixiert werden kann, die Rückhalteeinrichtung gebildet ist. Beispielsweise wäre es denkbar, die zwei jeweils miteinander zusammenwirkenden Führungselemente mit einem Hinterschnitt auszugestalten, so dass das Grundelement beziehungsweise die gesamte Sägehilfsvorrichtung nicht übermäßig von der Holzoberfläche des zu bearbeitenden Holzes abgehoben werden kann.

In weiterer Ausgestaltung der Erfindung ist an dem Grundelement wenigstens ein weiteres Führungselement, insbesondere ein sogenannter Spaltkeil, vorgesehen, welches beziehungsweise welcher hinter einer Rückflanke des Schwertes der Kettensäge angeordnet ist. Durch dieses kann somit insbesondere die Schnittqualität und Schnittgenauigkeit der Kettensäge nochmals erhöht werden.

In diesem Zusammenhang hat es sich als weiter vorteilhaft gezeigt, wenn ein hintergreifendes Teil des weiteren Führungselements die Rückhalteeinrichtung bildet. Dieser hintergreifende Teil kann beispielsweise nach Art eines Anschlags ausgebildet sein, welcher mit einer der Holzoberfläche abgewandten Rückseite in Kontakt kommen, wenn das Grundelement beziehungsweise die Sägehilfsvorrichtung - beispielsweise infolge eines Klemmens der Kette - von der Holzoberfläche abgehoben wird. Durch das hintergreifende Teil kann somit vermieden werden, dass sich das Grundelement beziehungsweise die Sägehilfsvorrichtung in erheblicher Weise von der Holzoberfläche abhebt.

Eine weitere Ausführungsform sieht vor, dass wenigstens das Grundelement auf seiner der Holzoberfläche zugewandten Seite beschichtet ist. Da das Grundelement beziehungsweise die gesamte Sägehilfsvorrichtung vorzugsweise aus einer Aluminiumlegierung geschaffen ist, hat es sich als besonders vorteilhaft gezeigt, die Beschichtung durch Eloxieren zu erreichen. Durch eine derartige Beschichtung wird insbesondere ein Abrieb des Materials des Grundelements vermieden.

Schließlich hat es sich als vorteilhaft gezeigt, wenn am Grundelement wenigstens ein Griff zum Ziehen der Sägehilfsvorrichtung angeordnet ist. Somit ergibt sich eine besonders einfache und leichte Handhabung und Bedienung der Vorrichtung.

Weitere Vorteile, Merkmale und Einzelheiten der Erfindung ergeben sich aus der nachfolgenden Beschreibung eines bevorzugten Ausführungsbeispiels sowie anhand der Zeichnungen; diese zeigen in:
- Fig. 1: eine Perspektivansicht auf die Sägehilfsvorrichtung für eine Kettensäge, welche vorliegend weggelassen ist, mit einem entlang einer Holzoberfläche führbaren Grundelement, an welchem eine Halterungsvorrichtung vorgesehen ist, an welcher die Kettensäge schnelllösbar festlegbar ist;
- Fig. 2: eine perspektivische Seitenansicht auf die Sägehilfsvorrichtung bei daran befestigter Kettensäge, wobei erkennbar ist, dass Schraubbolzen zur Halterung einer Abdeckung der Kette der Kettensäge mittels korrespondierenden Schraubmuttern der Halterungsvorrichtung verbunden und hierdurch die Kettensäge an der Sägehilfsvorrichtung festgelegt ist;
- Fig. 3: eine weitere, ausschnittsweise vergrößerte perspektivische Seitenansicht auf die Sägehilfsvorrichtung bei befestigter Kettensäge, bei welcher insbesondere erkennbar wird, dass die Kettensäge mittels der Halterungsvorrichtung mit einer Oberflanke des Schwertes als schneidende Vorderflanke festgelegt ist;
- Fig. 4: eine perspektivische Vorderansicht auf die Sägehilfsvorrichtung bei daran befestigter Kettensäge, wobei insbesondere die Vorderflanke des Schwertes der Kettensäge erkennbar ist; und in
- Fig. 5: eine perspektivische Rückansicht auf die Sägehilfsvorrichtung bei befestigter Kettensäge, wobei insbesondere eine Rückflanke des Schwertes der Kettensäge erkennbar ist.

In Fig. 1 ist in einer Perspektivansicht eine Sägehilfsvorrichtung für eine in den weiteren Fig. 2 bis 5 erkennbare, in Fig. 1 jedoch weggelassene Kettensäge 52 dargestellt.

Als wesentliches Bauteil umfasst die Sägehilfsvorrichtung ein Grundelement 10, welches zumindest im Wesentlichen aus einer ebenen Metallplatte, im vorliegenden Fall aus einer Aluminiumlegierung, gebildet ist. Dieses Grundelement 10 hat im Wesentlichen eine rechteckförmige Grundform mit einer zentralen, ebenfalls im Wesentlichen rechteckförmigen Ausnehmung 12. An einer der beiden Längsseiten 14 der Ausnehmung 12 erstreckt sich - im Wesentlichen quer zum Grundelement 10 - eine Halteplatte 16 einer Halterungsvorrichtung 18, welche vorliegend ebenfalls als Metallplatte aus einer Aluminiumlegierung gebildet ist. Diese Halteplatte 16 ist nahe des Grundelements 10 um eine Schwenkachse S verschwenkbar, welche durch zwei Lagerstücke 20 zur Aufnahme entsprechender Lagerbolzen 22 gebildet ist. Die Schwenkachse S der Halteplatte 16 der Halterungsvorrichtung 18 verläuft dabei zumindest im Wesentlichen parallel zum Grundelement 10 beziehungsweise zur entsprechenden Längsseite 14 der Ausnehmung 12. Von der Halteplatte 16 steht vorliegend etwa rechtwinklig die Stützleiste 24 ab, an welcher ein Gewindebolzen 26 festgelegt ist. Dieser Gewindebolzen 26 durchragt eine an der Grundplatte 10 befestigte Stützplatte 28 im Bereich einer kreisbogenförmigen Führungsnut 30, welche die Schwenkachse S zum Zentrum hat. An dem Gewindebolzen 26 ist eine Handhabe 32 mit einem Gewinde 34 angeschraubt, so dass die Halteplatte 16 - unter Vermittlung der Stützleiste 24 - mittels der miteinander zusammenwirkenden Bauteile - dem Gewindebolzen 26 und der Handhabe 32 - an der Stützplatte 28 festlegbar ist. Eine an die Führungsnut 30 angepasste kreisbogenförmige Oberwange 36 der Stützplatte 28 trägt eine Winkelskala 38, mittels welcher eine Winkelposition der Halteplatte 16 relativ zur Ebene des Grundelements 10 eingestellt und mittels der Handhabe 32 fixiert werden kann.

Weiterhin erkennbar ist, dass an beiden Längsseiten des plattenförmigen Grundelements 10 jeweils ein leistenartiges Führungselement 40 vorgesehen ist, welches - wie im vorliegenden Fall - mehrteilig ausgestaltet sein kann. Durch das Führungselement 40 wird dabei über dessen gesamte Länge ein Führungsschlitz 42 ausgebildet, welcher in Kontur und Querschnitt auf eine Kante 46 eines Führungselements 44 in Form einer Metallleiste abgestimmt ist. Dieses Führungselement 44 in Form der Metallleiste kann beispielsweise auf im Weiteren noch näher beschriebene Weise an zu sägendem Holz - beispielsweise unter Vermittlung von Schraubzwingen oder Holzschrauben - fixiert werden, so dass das Grundelement 10 mittels des jeweiligen Führungselements 40 entlang der Kante 46 der Metallleiste 44 verfahren werden kann. Auf diese Art und Weise kann ein im Weiteren noch näher erläuterter, gerader Sägeschnitt erreicht werden. Demzufolge bilden die grundelementseitigen Führungselemente 40 und das am Holz zu befestigende Führungselement 44 insgesamt eine Führungseinrichtung 48, mittels welcher die Sägehilfsvorrichtung geführt bewegt und hierdurch beispielsweise gerader Schnitt ein erreicht werden kann.

Aus Fig. 1 ist zudem erkennbar, dass an einer vorderen Schmalseite des Grundelements 10 zwei Griffe 50 vorgesehen sind, mittels welchen die Sägehilfsvorrichtung beziehungsweise die Kettensäge 52 zur Bewerkstelligung des Schnittes manuell gezogen werden kann.

In Zusammenschau mit den weiteren Fig. 2 bis 5 soll nun die konkrete Funktion der Sägehilfsvorrichtung mit der daran befestigten Kettensäge 52, im vorliegenden Fall eine benzingetriebene Motorsäge, erläutert werden soll:
Aus Fig. 1 ist dabei zunächst in einer perspektivischen Seitenansicht die Befestigungsanordnung der Kettensäge 52 an der Sägehilfsvorrichtung erkennbar. Insbesondere erkennbar sind dabei jeweilige Befestigungselemente 54 der Halterungsvorrichtung 18, mittels welchen korrespondierende Befestigungselemente 56 auf Seiten der Kettensäge 52 aufgenommen und somit die Kettensäge 52 an der Halterungsvorrichtung 18 fixiert werden kann. Als kettensägenseitige Befestigungselemente 56 dienen im vorliegenden Fall jeweilige Schraubbolzen, mittels welchen eine Abdeckung 58 der Kette 60 an der Kettensäge 52 fixiert werden kann. Üblicherweise wird nämlich die Abdeckung 58, welche gemeinhin auch als Deckel bezeichnet wird, mittels von zwei Schrauben, welche mit den Schraubbolzen zusammenwirken, von außen her festgelegt. Gleichzeitig wird hierdurch das Schwert 62 der Kettensäge 52 festgelegt. Werden die im Normalbetrieb ohne Sägehilfsvorrichtung eingesetzten Schrauben gelöst und abgenommen, so kann im Anschluss die Abdeckung 58, welche durch die aufbauseitig der Kettensäge 52 angeordneten Schraubbolzen durchsetzt ist, abgenommen werden, mitsamt des Schwertes 62 und der an diesem geführten Kette 60.

Fig. 3 zeigt die Sägehilfsvorrichtung mit der Kettensäge 52 gegenüber Fig. 2 von der anderen Seite her, wobei insbesondere erkennbar wird, dass die Oberflanke 64 des Schwertes 62 als Vorderflanke der Sägehilfsvorrichtung, mit der der Schnitt bewerkstelligt wird, dient. Demzufolge wird insbesondere aus Fig. 3 deutlich, dass vorliegend die Kette 60 im Bereich der Oberflanke 64 vom Aufbau 66 der Kettensäge 52 weg läuft. Diese Laufrichtung der Kette 60 ist mit einem Pfeil 68 an der Oberflanke 64 angedeutet. Entsprechend läuft die Kette 60 im Bereich einer Rückflanke 70 gemäß dem Pfeil 72 zum Aufbau 66 beziehungsweise zum Motor der Kettensäge zurück. Da jeweilige Zähne 74 an der Vorderflanke 64 somit ihre Schneide unterseitig tragen, bedeutet dies, dass Sägemehl beziehungsweise Sägespäne von einer Holzoberfläche 76 weg in Richtung nach unten transportiert werden. Die Holzoberfläche 76 ist dabei im Bereich der Ausnehmung 12, welche vom Schwert 62 durchsetzt ist, sowie seitlich des Grundelements 10 erkennbar.

Weiterhin ist aus Fig. 3 ein weiteres Führungselement 78 erkennbar, welches vorliegend als Leiste ausgebildet ist und parallel beziehungsweise hinter der Rückflanke 70 des Schwertes 62 verläuft. Dieses weitere Führungselement 78 wird auch als Spaltkeil bezeichnet und dient der besseren Führung des Schwerts 62 innerhalb des Holzes 80.

Die Fig. 4 und 5 zeigen schließlich in einer jeweiligen perspektivischen Vorderansicht (Fig. 4) beziehungsweise Rückansicht (Fig. 5) die Sägehilfsvorrichtung mit der Kettensäge 52. Dabei ist zunächst erkennbar, dass die Halterungsvorrichtung 18 beziehungsweise deren Halteplatte 16 um die Schwenkachse S verschwenkt worden ist, wodurch auch die an der Halterungsvorrichtung 18 fixierte Kettensäge 52 und insbesondere das die Kette 60 tragende Schwert 62 eine entsprechende Winkelstellung aufweisen. Aus Fig. 4 ist insbesondere erkennbar, dass ein Schutzbügel 82 der Kettensäge 52 nach wie vor frei beweglich ist, so dass durch nach vorne bewegen des Schutzbügels 82 eine Sperrung der Bewegung der Kette 60 erreicht werden kann.

Da - wie insbesondere im Zusammenhang mit Fig. 3 erläutert worden ist - der Sägeschnitt mit der Ober- beziehungsweise Vorderflanke 64 des Schwertes 62 bewerkstelligt wird und demzufolge die Kette 60 gemäß dem Pfeil 68 an der Vorderflanke 64 vom Aufbau beziehungsweise Motor 66 der Kettensäge 52 zur Holzoberfläche hin verläuft, ist es erforderlich, dass eine Rückhalteeinrichtung vorgesehen wird, welche verhindert, dass das Grundelement 10 beziehungsweise die Kettensäge 52 bei einem Verkeilen der jeweiligen Zähne 64 im Holz 80 übermäßig abgehoben wird. Dies kann beispielsweise dadurch erfolgen, dass zwischen dem jeweiligen Führungselementen 40 auf Seiten der Sägehilfsvorrichtung und dem am Holz festlegbaren Führungselement 44 in Form der Führungsleiste ein Hintergriff ausgebildet wird. Dies kann beispielsweise durch eine geeignete Ausbildung des Führungsschlitzes 42, beispielsweise mit einem quer verlaufenden Steg oder dergleichen, erfolgen. Kommt es dann zu einer infolge des Verkantens der bewegten Kette 60 auftretenden Kraft, welche ein Abheben des Grundelements 10 und somit der gesamten Kettensäge 52 bewirken könnte, so sorgt diese Rückhalteeinrichtung, welche vorliegend dann im Bereich der Führungseinrichtung 48 vorgesehen ist, dafür, dass es zu keinem Abheben des Grundelements 10 kommt.

Als Rückhalteeinrichtung wäre es auch denkbar, am weiteren Führungselement 78, welches vorliegend hinter beziehungsweise parallel zur Rückflanke 70 des Schwertes 62 verläuft, ein entsprechendes Querelement vorzusehen, welches bei einer entsprechenden Kraftbeaufschlagung in Folge eines Verkantens der Kette 60 an der Vorderflanke 64 des Schwertes 62 mit der der Holzoberfläche 76 abgewandten Holzrückseite 84 (Fig. 5) in Kontakt kommt beziehungsweise sich an dieser abstützt. An dem weiteren Führungselement 78 in Form der Leiste könnte demzufolge beispielsweise eine hierzu in Querrichtung verlaufende weitere Leiste angeordnet sein, welche das Rückhalteelement bildet. Im Rahmen der Erfindung mit umfasst ist es zu betrachten, dass selbstverständlich auch andere Rückhalteeinrichtungen denkbar sind. Schließlich ist insbesondere aus Fig. 1 erkennbar, dass die Befestigungselemente 54 auf Seiten der Halterungsvorrichtung 18 einem Adapter 86 zugeordnet sind, welcher wechselbar der Halteplatte 16 ausgesparten Aufnahme 88 angeordnet sind. Mit anderen Worten sind die Befestigungselemente 54 vorliegend an dem Adapter 86 angeordnet, welcher seinerseits mittels entsprechender Befestigungselemente, beispielsweise Schrauben 90, innerhalb der Aufnahme 88 der Halteplatte 16 gehalten ist. Durch diesen Adapter 86 ist es möglich, die Befestigungselemente 54 je nach unterschiedlichem Kettensägenmodell in unterschiedlichen Abständen oder in unterschiedlicher Ausgestaltung vorzusehen. Hierdurch ist es insbesondere möglich, unterschiedliche Kettensägen von verschiedenen Herstellern an der Sägehilfsvorrichtung zu fixieren, in dem der jeweils geeignete Adapter 86 verwendet wird.

Fig. 1 zeigt schließlich eine Nut als Markierung 92, welche den Verlauf beziehungsweise die Position des durch die Kette 60 bewerkstelligten Schnittes an der Oberseite des Grundelements 10 kennzeichnet.

Es ist klar, dass die Sägehilfsvorrichtung mit der Kettensäge auch für den Beschnitt anderer Güter als Holz genutzt werden kann. So ist es insbesondere denkbar, entsprechend eingensteifes und festes Isoliermaterial oder dergleichen zu beschneiden.

### BEZUGSZEICHENLISTE:

- 10: Grundelement
- 12: Ausnehmung
- 14: Längsseiten
- 16: Halteplatte
- 18: Halterungsvorrichtung
- 20: Lagerstücke
- 22: Lagerbolzen
- 24: Stützleiste
- 26: Gewindebolzen
- 28: Stützplatte
- 30: Führungsnut
- 32: Handhabe
- 34: Gewinde
- 36: Oberwange
- 38: Winkelskala
- 40: Führungselement
- 42: Führungsschlitz
- 44: Führungselement
- 46: Kante
- 48: Führungseinrichtung
- 50: Griffe
- 52: Kettensäge
- 54: Befestigungselement
- 56: Befestigungselement
- 58: Abdeckung
- 60: Kette
- 62: Schwert
- 64: Oberflanke
- 66: Aufbau
- 68: Pfeil
- 70: Rückflanke
- 72: Pfeil
- 74: Zähne
- 76: Holzoberfläche
- 78: Weiteres Führungselement
- 80: Holz
- 82: Schutzbügel
- 84: Holzrückseite
- 86: Adapter
- 88: Aufnahme
- 90: Schrauben
- 92: Markierung
- S: Schwenkachse

## Patentansprüche

1. Sägehilfsvorrichtung, mit einer Kettensäge (52), mit einem entlang einer Holzoberfläche (76) führbaren Grundelement (10), an welchem eine Halterungsvorrichtung (18) vorgesehen ist, an welcher die Kettensäge (52) schnell-lösbar festlegbar ist,
**dadurch gekennzeichnet, dass**
die Kettensäge (52) mittels der Halterungsvorrichtung (18) mit einer Oberflanke (64) eines Schwertes (62) der Kettensäge (52) als Vorderflanke festgelegt ist, wobei an dem Grundelement (10) wenigstens eine Rückhalteeinrichtung vorgesehen ist zur Vermeidung, dass das Grundelement (10) beziehungsweise die gesamte Vorrichtung in unerwünschter Weise übermäßig von der Holzoberfläche des zu beschneidenden Holzes abgehoben wird.

2. Sägehilfsvorrichtung nach Anspruch 1,
**dadurch gekennzeichnet, dass**
die Halterungsvorrichtung Befestigungselemente (54), insbesondere Schraubmuttern aufweist, an welchen Befestigungselemente (56), insbesondere Schraubbolzen, zur Halterung einer Abdeckung (58) der Kette (60) der Kettensäge (52) festlegbar sind.

3. Sägehilfsvorrichtung nach Anspruch 2,
**dadurch gekennzeichnet, dass**
die Befestigungselemente (54) einem Adapter (86) zugeordnet sind, welcher wechselbar an einer Aufnahme (88) der Halterungsvorrichtung (18) angeordnet ist.

4. Sägehilfsvorrichtung nach einem der vorhergehenden Ansprüche,
**dadurch gekennzeichnet, dass**
die Halterungsvorrichtung (18) um eine Achse (S) schwenkbar am Grundelement (10) gelagert und in der eingestellten Winkelstellung am Grundelement (10) fixierbar ist.

5. Sägehilfsvorrichtung nach einem der vorhergehenden Ansprüche,
**dadurch gekennzeichnet, dass**
an dem Grundelement (10) wenigstens ein Führungselement (40) einer Führungseinrichtung (48) vorgesehen ist, welches entlang eines korrespondierenden Führungselements (44) der Führungseinrichtung (48) verschiebbar ist.

6. Sägehilfsvorrichtung nach Anspruch 5,
**dadurch gekennzeichnet, dass**
die Rückhalteeinrichtung durch die Führungseinrichtung (48) gebildet ist.

7. Sägehilfsvorrichtung nach einem der vorhergehenden Ansprüche,
**dadurch gekennzeichnet, dass**
an dem Grundelement (10) wenigstens ein weiteres Führungselement (78) des Schwertes (62) der Kettensäge (52), insbesondere ein Spaltkeil, vorgesehen ist, welches hinter einer Rückflanke (70) angeordnet ist.

8. Sägehilfsvorrichtung nach Anspruch 7,
**dadurch gekennzeichnet, dass**
die Rückhalteeinrichtung durch ein hintergreifendes Teil des weiteren Führungselements (78) gebildet ist.

9. Sägehilfsvorrichtung nach einem der vorhergehenden Ansprüche,
**dadurch gekennzeichnet, dass**
wenigstens das Grundelement (10) auf seiner der Holzoberfläche (76) zugewandten Seite beschichtet ist.

10. Sägehilfsvorrichtung nach einem der vorhergehenden Ansprüche,
**dadurch gekennzeichnet, dass**
am Grundelement (10) wenigstens ein Griff (50) zum Ziehen der Sägehilfsvorrichtung angeordnet ist.

## Claims

1. A saw auxiliary device including a chainsaw (52), including a base element (10) guidable along a wood surface (76), at which a mounting device (18) is provided, at which the chainsaw (52) is quick-releasably settable,
**characterized in that**
the chainsaw (52) is set by means of the mounting device (18) with a top flank (64) of a bar (62) of the chainsaw (52) as a front flank, wherein at least one retaining device is provided at the base element (10) for avoiding that the base element (10) or the entire device is excessively lifted off from the wood surface of the wood to be cut in undesired manner.

2. The saw auxiliary device according to claim 1,
**characterized in that**
the mounting device comprises fastening elements (54), in particular screw nuts, at which fastening elements (56), in particular screw bolts, are settable for mounting a cover (58) of the chain (60) of the chainsaw (52).

3. The saw auxiliary device according to claim 2,
**characterized in that**
the fastening elements (54) are associated with an adapter (86), which is changeably arranged at a receptacle (88) of the mounting device (18).

4. The saw auxiliary device according to any one of the preceding claims,
**characterized in that**
the mounting device (18) is pivotably supported on the base element (10) around an axis (S) and is fixable to the base element (10) in the adjusted angular position.

5. The saw auxiliary device according to any one of the preceding claims,
**characterized in that**
at least one guiding element (40) of a guiding device (48) is provided at the base element (10), which is displaceable along a corresponding guiding element (44) of the guiding device (48).

6. The saw auxiliary device according to claim 5,
**characterized in that**
the retaining device is formed by the guiding device (48).

7. The saw auxiliary device according to any one of the preceding claims,
**characterized in that**
at least one further guiding element (78) of the bar (62) of the chainsaw (52), in particular a splitting wedge, is provided at the base element (10), which is arranged behind a rear flank (70).

8. The saw auxiliary device according to claim 7,
**characterized in that**
the retaining device is formed by an engaging-behind part of the further guiding element (78).

9. The saw auxiliary device according to any one of the preceding claims,
**characterized in that**
at least the base element (10) is coated on its side facing the wood surface (76).

10. The saw auxiliary device according to any one of the preceding claims,
**characterized in that**
at least one grip (50) for pulling the saw auxiliary device is arranged at the base element (10).

## Revendications

1. Appareil auxiliaire de sciage, avec une scie à chaîne (52), avec un élément de base (10), pouvant être guidé le long d'une surface de bois (76), sur laquelle est prévu un appareil de support (18), sur lequel la scie à chaîne (52) peut être fixée de manière à être dégagée rapidement,
**caractérisé en ce que**
la scie à chaîne (52) est fixée en tant que bord d'attaque, au moyen de l'appareil de support (18), avec un flanc supérieur (64) d'une lame (62) de la scie à chaîne (52), au moins un dispositif de retenue étant prévu sur l'élément de base (10), pour éviter que l'élément de base (10) ou que l'ensemble de l'appareil soit soulevé excessivement, de manière indésirable, de la surface de bois du bois à tailler.

2. Appareil auxiliaire de sciage selon la revendication 1,
**caractérisé en ce que**
l'appareil de support présente des éléments de fixation (54), en particulier des écrous, sur lesquels peuvent être fixés des éléments de fixation (56), en particulier des boulons, pour maintenir une protection (58) de la chaîne (60) de la scie à chaîne (52).

3. Appareil auxiliaire de sciage selon la revendication 2,
**caractérisé en ce que**
les éléments de fixation (54) sont affectés à un adaptateur (86), lequel est agencé de manière échangeable sur un logement (88) de l'appareil de support (18).

4. Appareil auxiliaire de sciage selon l'une des revendications précédentes,
**caractérisé en ce que**
l'appareil de support (18) est situé de manière pivotante sur l'élément de base (10) autour d'un axe (S) et qu'il peut être fixé dans la position angulaire réglée sur l'élément de base (10).

5. Appareil auxiliaire de sciage selon l'une des revendications précédentes,
**caractérisé en ce que**,
sur l'élément de base (10), au moins un élément de guidage (40) d'un dispositif de guidage (48) est prévu, lequel peut être coulissé le long d'un élément de guidage (44) correspondant du dispositif de guidage (48).

6. Appareil auxiliaire de sciage selon la revendication 5,
**caractérisé en ce que**
le dispositif de retenue est formé par le dispositif de guidage (48).

7. Appareil auxiliaire de sciage selon l'une des revendications précédentes,
**caractérisé en ce que**,
sur l'élément de base (10), au moins un autre élément de guidage (78) de la lame (62) de la scie à chaîne (52), en particulier un couteau diviseur, est prévu, lequel est agencé derrière un flanc arrière (70).

8. Appareil auxiliaire de sciage selon la revendication 7,
**caractérisé en ce que**
le dispositif de retenue est formé par une partie, s'engageant par l'arrière, de l'autre élément de guidage (78).

9. Appareil auxiliaire de sciage selon l'une des revendications précédentes,
**caractérisé en ce**
**qu'**au moins l'élément de base (10) est revêtu sur sa face, tournée vers la surface de bois (76).

10. Appareil auxiliaire de sciage selon l'une des revendications précédentes,
**caractérisé en ce**
**qu'**au moins une poignée (50), destinée à tirer l'appareil auxiliaire de sciage, est agencée sur l'élément de base (10).
